# EUROPÄISCHE PATENTSCHRIFT

(11) **EP 2 006 201 B1**
(45) Veröffentlichungstag und Bekanntmachung des Hinweises auf die Patenterteilung: **04.11.2009**
(21) Anmeldenummer: 07023719.3
(22) Anmeldetag: 07.12.2007
(51) Int. Cl.: B63H 25/38, B63H 25/52

(54) **Ruder für Schiffe**
Rudder for ships
Gouvernail pour bateaux

(30) Priorität: 21.06.2007 DE 202007008804 U
(43) Veröffentlichungstag der Anmeldung: 24.12.2008
(73) Patentinhaber: Becker Marine Systems GmbH & Co. KG, 20179 Hamburg (DE)
(72) Erfinder: Kluge, Mathias, 22299 Hamburg (DE)
(74) Vertreter: Richter, Werdermann, Gerbaulet & Hofmann

(56) Entgegenhaltungen:
- EP-A- 0 051 822
- EP-A- 0 170 919

## Beschreibung

Die Erfindung betrifft ein Ruder nach dem Oberbegriff des Anspruches 1.

Aus der deutschen Auslegeschrift 25 55 098 ist ein Ruder für Wasserfahrzeuge bekannt. Das Ruder ist unterhalb des Schiffskörpers angeordnet und umfasst ein Ruderblatt mit einem Ruderschaft und eine an dem Ruderblatt schwenkbar gelagerte Flosse. Die Flosse ist durch Steuerelemente verschwenkbar. Das Ruderblatt ist durch ein Ruderkokerlager gelagert.

Bei dieser Lösung ist es nachteilig, dass die Flossensteuerung gegen äußere Einwirkungen, wie Druck, Schlag oder Stoß nicht geschützt ist.

Aus der EP 0 170 919 A1 ist ein geschlossenes Verstellgehäuse für ein Schiffsruder bekannt. In dem Gehäuse befinden sich Steuerelemente, wie z.B. eine Ventilstange zur Steuerung einer Flosse, die an einem Hauptruderblatt schwenkbar verbunden ist. Das Verstellgehäuse wird mittels eines Dichtringträgers gegenüber Seewasser abgedichtet. Das Verstellgehäuse ist als ein geschlossener Kasten ausgeführt. Innerhalb des Verstellgehäuses ist außerdem ein Exzenter 11 vorgesehen, der mit dem Hauptruderblatt starr verbunden ist. Die Flosse wird zwangsgesteuert über die jeweilige Ruderstellung. Das Verstellgehäuse wird zusammen mit dem Ruderblatt verdreht, wenn das Ruderblatt verschwenkt wird. Das Verstellgehäuse ist der Ruderblattform angepasst und teilweise mit dem Ruderblatt verbunden. Das Verstellgehäuse hat die Aufgabe die Verstelleinrichtung gegenüber Seewasser zu schützen.

Der Erfindung liegt die Aufgabe zugrunde, das Ruder derart zu verbessern, dass die Flossensteuerung gegen äußeren Druck, Schlag oder Stoß geschützt ist.

Diese Aufgabe wird durch ein Ruder mit den kennzeichnenden Merkmalen des Anspruches 1 in Verbindung mit seinen Oberbegriffsmerkmalen gelöst.

Durch die erfindungsgemäßen Schutzelemente wird die Flossensteuerung in wirksamer und einfacher Weise gegen äußere Einflüsse geschützt.

Schläge oder Stöße werden praktisch durch die Schutzelemente aufgefangen, so dass keine Beschädigung der Flossensteuerung möglich ist.

Zudem haben die zusätzlichen Leitelemente die Aufgabe, die Wasserströmung zu leiten, und zwar dadurch, dass die Schutzleitelemente als Leitbleche oder Spoiler ausgeführt sind. Diese sind an einem feststehenden Schiffsteil befestigt. Durch diese Ausführung führen die Leitbleche das Wasser des Propellerabstromes an den Steuerelementen vorbei, so dass dabei Verwirbelungen im Bereich der Steuerelemente vermieden werden.

Da ein sehr hoher Druck im Bereich der Schutzleitelemente durch den Propellerantrieb entstehen kann, sind diese am Schiffsrumpf fest verankert. Damit haben die Leitbleche keine negativen Auswirkungen auf die Rudereigenschaft selbst bei einer starken durch den Schiffspropeller verursachten Wasserströmung.

Verbessert wird dieser Effekt, wenn die Schutzleitelemente wasserströmungsgünstig gebogen bzw. geformt sind. Damit wird insgesamt die Strömungseigenschaft des Schiffes verbessert, weil Verwirbelungen im Ruderbereich auf ein Minimum reduziert werden.

Eine kostengünstige Befestigungslösung ergibt sich außerdem, wenn die Schutzleitelemente L-förmig geformt sind, und zwar mit einem ersten Schenkel, der als Befestigungsschenkel ausgeführt ist, und einem zweiten Schenkel, der als Leitschenkel ausgeführt ist. Der um 90° gebogene Befestigungsschenkel kann an dem Schiffskörper beispielsweise verschweißt werden. Durch die vergrößerte Befestigungsfläche kann eine Vielzahl von Schweißpunkten bzw. eine stabile Befestigung realisiert werden.

Nach einer weiteren vorteilhaften Weiterbildung der Erfindung ist das Lager als ein als Ruderkokerlager ausgeführtes Kraglager ausgebildet, welches mit seinem Ende fest mit dem Schiffskörper verbunden ist und mit einer Innenbohrung versehen ist, die einen Ruderschaft aufnimmt. Diese Lösung hat sich als eine stabile und bewährte Konstruktion herausgestellt.

Grundsätzlich ist die Flossenbewegung abhängig von der Ruderbewegung, so dass die Flosse stets entgegengesetzt zum Ruder geschwenkt wird. In einer Variante der Erfindung ist die Flossensteuerungsvorrichtung so ausgeführt ist, dass die Flosse unabhängig von der Steuerung des Ruderblattes verschwenkbar ist. Dadurch können beispielsweise sehr schnelle und exakte Wendemanöver ausgeführt werden. Durch die geringe Trägheit der Flossen gegenüber dem Ruder kann diese sehr schnelle Richtungsänderungen ausführen.

Wird die Flosse mit Hilfe von hydraulischen Stellelementen oder anderen empfindlichen Vorrichtungen bewegt, dann kommen die erfindungsgemäßen Schutzbleche optimal zur Geltung.

Weitere vorteilhafte Ausgestaltungen der Erfindung sind in den Unteransprüchen gekennzeichnet.

Ein Ausführungsbeispiel wird anhand der Zeichnungen näher erläutert, wobei weitere vorteilhafte Weiterbildungen der Erfindung und Vorteile derselben beschrieben sind.

Es zeigen:
- Fig. 1: eine perspektivische Darstellung eine Ruders,
- Fig. 1b: eine schaubildliche Darstellung eines Leitbleches,
- Fig. 2: eine Seitenansicht des Ruders,
- Fig. 3: eine weitere perspektivische Darstellung des Ruders,
- Fig. 4: eine vergrößerte Ansicht der Flossensteuerungsvorrichtung,
- Fig. 5: eine erste vergrößerte perspektivische Darstellung des Schutzleitelementes, und
- Fig. 6: eine zweite vergrößerte perspektivische Darstellung des Schutzleitelementes.

In den Figuren sind gleiche Teile mit denselben Bezugszeichen versehen.

Fig. 1 zeigt ein erfindungsgemäßes Ruder 1 für Schiffe. Das Ruder 1 umfasst ein Ruderblatt 2 und einer an diesem angelenkten Flosse 3. Das Ruderblatt 2 ist mit der Ruderflosse über ihre Länge scharnierartig verbunden, wobei mehrere ineinandergreifende Scharnieransätze 8 vorhanden sind, durch die ein oder mehrere nicht zu sehende Scharnierbolzen hindurchragen.

Das Ruder 1 bzw. das Ruderblatt ist durch ein Lager 4 verschwenkbar, welches in bekannter Weise ausgeführt sein kann, beispielsweise als Ruderkokerlager. Drehbar ist das Ruderblatt 2 um ein Ruderschaft 5, das sich vom Schiffskörper 6 in das Profil des Ruderblattes 2 erstreckt.

Das Ruder als Vollschweberuder ist vorzugsweise mit einer Konuskupplung 7 ausgestattet, wie in Fig. 2 gezeigt ist. Das gezeigte Ruder ist weiterhin als so genanntes Balance-Profilruder ausgeführt.

Weiterhin ist das Ruder 1 mit einer Steuerungselemente 10a, 11a, 12a umfassenden Flossensteuerungsvorrichtung S versehen. Diese ist außerhalb des Ruderblattes 2 angeordnet, und zwar in Lagernähe zwischen dem Schiffskörper 6 und dem Ruderblatt 2.

Die Flossensteuerungsvorrichtung S bewegt die Flosse 3 in entgegengesetzter Richtung zur Bewegung des Ruderblattes, so dass das Ruder bei Manövern wie gekrümmt wirkt und so eine bessere Ruderwirkung entfaltet. Die Flossensteuerungsvorrichtung S besteht aus einem Flossenausleger 10, einem Rumpfausleger 12 und einem Verbindungsbolzen 11, der eine Drehung des Flossenauslegers 10 erlaubt. Durch Festhalten des Flossenauslegers 10 im Bereich des Verbindungsbolzens 11 entsteht die gewünschte Flossenbewegung.

Wie Fig. 3 veranschaulicht, ist in unmittelbarer Nähe des Ruders 1 ein Schiffspropeller 13 platziert, und zwar unterhalb des Schiffsrumpfes 17 und zwischen Schiffskörper 6 und Ruder 1. Daher wird das Ruder 1 von einer starken Wasserströmung während der Schiffsbewegung durchflossen.

Erfindungsgemäß sind an einem Schiffsteil, und zwar insbesondere am Schiffskörper 6 selbst, seitlich der Steuerungselemente 10a bis 12a Schutzleitelemente L angebracht. Vorzugsweise ist für jede Seite ein einziges Schutzleitelement L vorhanden, das die Flossensteuerungsvorrichtung S überdeckt, wie die Figuren zeigen.

Vorzugsweise sind die Schutzleitelemente als Leitbleche oder Spoiler ausgeführt, die an einem feststehenden Schiffsteil bzw. dem Schiffsrumpf 17 befestigt und daher fest verankert sind.

Die Leitbleche L schützen die Steuerungselemente 10a bis 12a vor Beschädigung, beispielsweise durch Druck oder Stoß.

Wie die Fig. 3 veranschaulicht, können die Leitbleche L wasserströmungsgünstig gebogen sein. Sie sind zum Beispiel rundlich um die Flossensteuerungsvorrichtung S geformt, so dass die Wasserströmung um diese vorbeigeführt wird. Dies verursacht wenig Verwirbelungen, was zu einem erhöhten Wirkungsgrad führt.

Wie die Fig. 1b zeigt, in der ein einzelnes Leitblech L gezeigt ist, ist dieses L-förmig geformt. Es ist mit einem ersten Schenkel 14 versehen, der als Befestigungsschenkel ausgeführt ist und mit einem zweiten Schenkel 15 versehen, der als Leitschenkel ausgeführt ist. Der Leitschenkel dient als Schutzplatte.

Wie die Figuren 5 und 6 zeigen, kann das Leitblech auch plattenförmig sein. Er muss auch nicht relativ lang sein. Am unteren Ende des Leitbleches L ist dieser zum Beispiel an einem feststehenden Seitenausleger 16 befestigt, wobei in Fig. 6 die Ansicht von unten erfolgt.

Die Erfindung ist nicht auf dieses Beispiel beschränkt, so kann das Ruder auch eine andere Lagerverbindung aufweisen.

Zwar ist das Lager beispielsweise als ein als Ruderkokerlager ausgeführtes Kraglager ausgebildet, welches mit seinem Ende fest mit dem Schiffskörper verbunden ist und mit einer Innenbohrung versehen ist, die einen Ruderschaft aufnimmt. Andere Ausführungsformen des Ruders sind jedoch auch möglich.

Auch kann die Flossensteuerungsvorrichtung so ausgeführt sein, dass die Flosse unabhängig von der Steuerung des Ruderblattes verschwenkbar ist. So können elektrische oder hydraulische Lösungen eingesetzt werden.

Die Schutzleitelemente sind bevorzugter Weise so angeordnet und ausgebildet, das bei einer Ruderblattstellung für eine Geradeausfahrt des Schiffes die Schutzleitelemente mit den Seitenwänden des Ruderblattes 2 fluchten bzw. in der Verlängerung der Seitenwände des Ruderblattes 2 liegen, so dass im Übergangsbereich zwischen den Schutzleitelementen und den Seitenwänden des Ruderblattes 2 es nicht zu Strömungsturbulenzen im Propellerabstrom kommen kann.

### Bezugszeichenliste

- 1: Ruder
- 2: Ruderblatt
- 3: Flosse
- 4: Lager
- 5: Ruderschaft
- 6: Schiffskörper
- 7: Konuskupplung
- 8: Scharnieransatz
- 9: -
- 10a, 11a, 12a: Steuerungselemente
- 10: Flossenausleger
- 11: Verbindungsbolzen
- 12: Rumpfausleger
- 13: Schiffspropeller
- 14: erster Schenkel
- 15: zweiter Schenkel
- 16: Seitenausleger
- 17: Schiffsrumpf

- S: Flossensteuerungsvorrichtung
- L: Schutzleitelemente

## Patentansprüche

1. Ruder (1) für Schiffe mit einem durch ein Lager (4) verschwenkbares Ruderblatt (2) und einer an diesem angelenkten Flosse (3) sowie mit eine: Steuerungselemente (10a, 11a, 12a) umfassende Flossensteuerungsvorrichtung (S), die außerhalb des Ruderblattes (2) angeordnet in Lagernähe zwischen einem Schiffskörper (6) und dem Ruderblatt (2) anbringbar ist, wobei an einem Schiffsteil seitlich der Steuerungselemente (10a, 11a, 12a) Schutzleitelemente (L) anbringbar sind, wobei die Schutzleitelemente (L) als Leitbleche oder Spoiler ausgeführt sind **dadurch gekennzeichnet, daß** die Schutzleitelemente (L) an einem feststehenden Schiffsteil befestigbar und zwar am Schiffsrumpf (17) fest verankerbar sind.

2. Ruder nach Anspruch 1,
**dadurch gekennzeichnet,**
**dass** die Schutzleitelemente (L) wasserströmungsgünstig gebogen sind.

3. Ruder nach einem der vorhergehenden Ansprüche,
**dadurch gekennzeichnet,**
**dass** die Schutzleitelemente (L) L-förmig geformt sind mit einem ersten Schenkel (14), der als Befestigungschenkel ausgeführt ist, und einem zweiten Schenkel (15), der als Leitschenkel ausgeführt ist.

4. Ruder nach einem der vorhergehenden Ansprüche,
**dadurch gekennzeichnet,**
**dass** das Lager (4) als ein als Ruderkokerlager ausgeführtes Kraglager ausgebildet ist, welches mit seinem Ende fest mit dem Schiffskörper (6) verbunden ist und mit einer Innenbohrung versehen ist, die ein Ruderschaft (5) aufnimmt.

5. Ruder nach einem der vorhergehenden Ansprüche,
**dadurch gekennzeichnet,**
**dass** die Flossensteuerungsvorrichtung (S) so ausgeführt ist, das die Flosse (3) unabhängig von der Steuerung des Ruderblattes (2) verschwenkbar ist.

6. Ruder nach einem der vorhergehenden Ansprüche,
**dadurch gekennzeichnet,**
**dass** die Flossensteuerungsvorrichtung (S) hydraulische Stellelemente umfasst.

7. Ruder nach einem der vorhergehenden Ansprüche,
**dadurch gekennzeichnet,**
**dass** das Ruder (1) als Vollschweberuder mit einer Konuskupplung (7) ausgestattet ist.

8. Ruder nach einem der vorhergehenden Ansprüche,
**gekennzeichnet durch** eine Ausführung als Balance-Profilruder.

9. Ruder nach einem der vorhergehenden Ansprüche,
**dadurch gekennzeichnet,**
**dass** die Schutzleitelement (L) so angeordnet und ausgebildet sind, dass bei einer Ruderblattstellung für eine Geradeausfahrt des Schiffes die Schutzleitelemente mit den Seitenwänden des Ruderblattes (2) fluchten bzw. in der Verlängerung der Seitenwände des Ruderblattes liegen.

10. Schiff mit einem Ruder nach einem der vorhergehenden Ansprüche,
**gekennzeichnet durch** einen zwischen Schiffskörper (6) und Flossen (3) angeordneten Schiffspropeller (13).

## Claims

1. A rudder (1) for ships with a rudder blade (2) that can be pivoted by a bearing 94) and a fin (3) hinged thereto, as well as with a fin control device (S) that encompasses control elements (10a, 11a, 12a), which can be secured outside the rudder blade (2) in proximity to bearings between a ship frame (6) and the rudder blade (2), wherein protective guide elements (L) can be secured to a section of the ship to the side of the control elements (10a, 11 a, 12a), wherein the protective guide elements (L) are designed as baffles or spoilers, **characterized in that** the protective guide elements (L) and can be secured to a fixed section of the ship, specifically anchored to the hull (17).

2. The rudder according to claim 1, **characterized in that** the protective guide elements (L) are curved in such a way as to facilitate the flow of water.

3. The rudder according to one of the preceding claims, **characterized in that** the protective guide elements (L) are shaped like an L, with a first leg (14) designed as an attachment leg, and a second leg (15) designed as a guide leg, **characterized in that** the protective guide elements (L)

4. The rudder according to one of the preceding claims, **characterized in that** the bearing (4) is designed as a cantilever bearing resembling a rudder trunk bearing, the end of which is rigidly connected with the ship frame (6), and which is provided with an interior borehole that accommodates a rudderstock (5).

5. The rudder according to one of the preceding claims, **characterized in that** the fin control device (S) is designed in such a way that the fin (3) can be swiveled independently of the control of the rudder blade (2).

6. The rudder according to one of the preceding claims, **characterized in that** the fin control device (S) encompasses hydraulic actuators.

7. The rudder according to one of the preceding claims, **characterized in that** the rudder (1) as a fully floating rudder is equipped with a conical coupling (7).

8. The rudder according to one of the preceding claims, **characterized in that** it is designed as a balance profile rudder.

9. The rudder according to one of the preceding claims, **characterized in that** the protective guide element (L) is arranged and designed in such a way that, when the rudder blades are positioned for straight travel by the ship, the protective guide elements are flush with the lateral walls of the rudder blade (2) or lie in the extension of the lateral walls of the rudder blade.

10. A ship with a rudder according to one of the preceding claims, **characterized by** a ship propeller (13) arranged between the ship frame (6) and fins (3).

## Revendications

1. Gouvernail (1) pour bateaux comprenant une pale de gouvernail (2) pouvant être pivotée par un palier (4) et un aileron (3) articulé sur celle-ci, ainsi qu'un dispositif de commande d'aileron (S) comprenant des éléments de commande (10a, 11a, 12a) , lequel, placé hors de la pale de gouvernail (2), peut être amené entre un corps de bateau (6) et la pale de gouvernail (2) à proximité du palier , des éléments conducteurs de protection (L) pouvant être posés sur une partie du bateau à côté des éléments de commande (10a, 11 a, 12a), les éléments conducteurs de protection (L) étant des déflecteurs, **caractérisé en ce que** les éléments conducteurs de protection (L) peuvent être fixés sur une partie de bateau fixe et ainsi ancrés de manière fixe sur la coque du bateau (17).

2. Gouvernail selon la revendication 1, **caractérisé en ce que** les éléments conducteurs de protection (L) sont arqués dans le sens du courant de l'eau.

3. Gouvernail selon l'une des revendications précédentes, **caractérisé en ce que** les éléments conducteurs de protection (L) sont formés en L avec une première branche (14) comme branche de fixation et une deuxième branche (15) comme branche conductrice.

4. Gouvernail selon l'une des revendications précédentes, **caractérisé en ce que** le palier est un palier en porte-à-faux conçu comme un palier de jaumière, lequel est relié fixement au corps de bateau (6) par son extrémité et est muni d'un perçage intérieur qui reçoit une mèche de gouvernail (5).

5. Gouvernail selon l'une des revendications précédentes, **caractérisé en ce que** le dispositif de commande d'aileron (S) est ainsi conçu que l'aileron (3) peut être pivoté indépendamment de la commande de la pale de gouvernail (2).

6. Gouvernail selon l'une des revendications précédentes, **caractérisé en ce que** le dispositif de commande d'aileron (S) comprend des éléments de réglage hydrauliques.

7. Gouvernail selon l'une des revendications précédentes, **caractérisé en ce que** le gouvernail (1) est muni d'un accouplement conique (7) en tant que gouvernail suspendu.

8. Gouvernail selon l'une des revendications précédentes, **caractérisé par** une conception en tant que gouvernail aérodynamique balancier.

9. Gouvernail selon l'une des revendications précédentes, **caractérisé en ce que** les éléments conducteurs de protection (L) sont ainsi placés et formés que si la pale de gouvernail est positionnée pour une tenue de cap rectiligne du bateau, les éléments conducteurs de protection affleurent avec les parois latérales de la pale de gouvernail (2) respectivement reposent dans le prolongement des parois latérales de la pale de gouvernail.

10. Bateau comprenant un gouvernail selon l'une des revendications précédentes, **caractérisé par** une hélice de bateau (13) placée entre le corps de bateau (6) et les ailerons (3).
